# EUROPÄISCHE PATENTSCHRIFT

(11) **EP 1 752 587 B1**
(45) Veröffentlichungstag und Bekanntmachung des Hinweises auf die Patenterteilung: **11.06.2008**
(21) Anmeldenummer: 05112498.0
(22) Anmeldetag: 20.12.2005
(51) Int. Cl.: E02F 9/22, F15B 11/00

(54) **Hydraulische Anordnung**
Hydraulic arrangement
Agencement hydraulique

(30) Priorität: 11.08.2005 DE 102005038333
(43) Veröffentlichungstag der Anmeldung: 14.02.2007
(73) Patentinhaber: Deere & Company, Moline, IL 61265-8098 (US)
(72) Erfinder: Bitter, Marcus, 66497 Contwig (DE)
(74) Vertreter: Holst, Sönke

(56) Entgegenhaltungen:
- EP-A- 1 157 963
- DE-A1- 10 330 344
- US-B1- 6 357 230
- PATENT ABSTRACTS OF JAPAN Bd. 1997, Nr. 03, 31. März 1997 (1997-03-31) -& JP 08 302753 A (HITACHI CONSTR MACH CO LTD), 19. November 1996 (1996-11-19)

## Beschreibung

Die Erfindung betrifft eine hydraulische Anordnung für ein Federungssystem, mit einem wenigstens eine erste Kammer aufweisenden Hydraulikzylinder, einem Hydrauliktank, wenigstens einem eine Hydraulikflüssigkeit förderndes Fördermittel, einem Hydraulikspeicher, einer zwischen Hydraulikspeicher und ersten Kammer angeordneten ersten Hydraulikleitung, einem in der ersten Hydraulikleitung angeordneten ersten Schaltventil, einer ersten Versorgungsleitung für die erste Kammer, einem Steuergerät mit wenigstens drei Schaltstellungen, welche eine Hebestellung, eine Senkstellung und eine Neutralstellung für den Hydraulikzylinder umfassen, und einer in der ersten Versorgungsleitung angeordneten Rohrbruchsicherungseinrichtung, welche ein in Richtung des Steuergeräts schließendes Rückschlagventil und ein über eine erste Steuerdruckleitung aufsteuerbares Druckbegrenzungsventil umfasst.

Bei landwirtschaftlichen Maschinen, wie z.B. Teleskoplader, Radlader oder Frontlader an Traktoren, ist es bekannt, ein hydraulisches Federungssystem einzusetzen, das den Ausleger bzw. die Schwinge abfedert, um einen insgesamt am Fahrzeug verbesserten Federungskomfort, insbesondere während der Fahrt, zu erzielen. Hierbei wird mittels einer geeigneten hydraulischen Anordnung von Ventilen die Hubseite eines Hydraulikzylinders mit einem Hydrospeicher verbunden um eine Federung durch den Hydrospeicher zu bewirken. Ferner wird die Senkseite des Hydraulikzylinders mit einem Hydrauliktank verbunden, um zum einen eine Kavitation auf der Senkseite zu vermeiden und zum anderen ein freies Bewegen der Kolbenstange während des Federungsvorganges zu ermöglichen. Zur Erhöhung der Sicherheit gegen ein plötzliches Absinken des Auslegers bzw. der Schwinge sind diese Federungssysteme, zur Absicherung des Hydraulikzylinders gegen Schlauchbrüche, mit Lasthalteventilen bzw. Rohrbruchsicherungseinrichtungen versehen. Zum Absenken des Hydraulikzylinders ist es dann jedoch erforderlich die Tankverbindung der Senkseite des Hydraulikzylinders zu schließen, damit sich ein erforderlicher Druck aufbauen kann, um das Lasthalteventil zu öffnen. Erst wenn das Lasthalteventil geöffnet wird, kann Öl aus der Hubseite des Hydraulikzylinders abfließen.

Eine hydraulische Anordnung für ein Federungssystem gemäß dem Oberbegriff des Anspruchs 1 wird in der EP 1 157 963 A2 offenbart. Es wird ein Federungssystem für den Ausleger eines Teleskopladers vorgeschlagen, welches zur Absicherung des Auslegers gegen Absinken ein Lasthalteventil bzw. eine Rohrbruchsicherungseinrichtung vorsieht. Um einerseits ein druckbeaufschlagtes Absenken des Auslegers zu erwirken, was ein Öffnen des Lasthalteventils erfordert, und andererseits eine Federungsfunktion auch in Neutralstellung des Hydraulikzylinders bereitzustellen ist ein gesondertes Schaltventil angeordnet. Zur Öffnung des Lasthalteventils ist ein Druckbegrenzungsventil vorgesehen, welches über eine mit der Versorgungsleitung der Senkseite des Hydraulikzylinders verbundene Steuerdruckleitung aufsteuerbar ist. Zur Öffnung des Lasthalteventils muss dann das gesonderte Schaltventil geschlossen werden, damit die Versorgungsleitung zum Tank hin geschlossen wird und sich der zur Öffnung des Lasthalteventils notwendige Druck in der Versorgungsleitung aufbauen kann. Nachteilig wirkt sich aus, dass der zum Öffnen des Druckbegrenzungsventils aufzubringende Druck eine relativ hohe hydraulische Leistung erfordert, die jedes Mal, wenn der Hydraulikzylinder druckbeaufschlagt abgesenkt wird, aufgebracht werden muss. Ferner wird bei aktivierter Federung ein präzises Positionieren beim Absenken des Auslegers erschwert, da der erforderliche Öffnungsdruck auf der Senkseite des Hydraulikzylinders indirekt auch zu einer Druckbeladung des Hydraulikspeichers führt, der sich dann anschließend wieder entspannt, was wiederum mit einer Bewegung des Hydraulikzylinders verbunden ist.

Die der Erfindung zugrunde liegende Aufgabe wird darin gesehen, ein Federungssystem der eingangs genannten Art derart zu verbessern, dass ein druckbeaufschlagtes Absenken des Hydraulikzylinders bei niedrigerer hydraulischer Leistung erfolgen kann und ein präzises Positionieren des Auslegers beim Absenken mit aktivierter Federung ermöglicht wird.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß ist eine hydraulische Anordnung der eingangs genannten Art derart ausgebildet, dass sich die erste Steuerdruckleitung zwischen der Rohrbruchsicherungseinrichtung und einem Fördermittel erstreckt und in der ersten Steuerdruckleitung Schaltmittel angeordnet sind, so dass durch Schalten der Schaltmittel die erste Steuerdruckleitung mit einem Steuerdruck beaufschlagbar und das Druckbegrenzungsventil aufsteuerbar ist. Die Rohrbruchsicherungseinrichtung umfasst vorzugsweise ein in Richtung des Steuergeräts schließendes Rückschlagventil und ist in einer das Druckbegrenzungsventil umgehenden Bypass-Leitung angeordnet. Das Druckbegrenzungsventil ist über eine Überdruckleitung von der ersten Versorgungsleitung her oder über die erste Steuerdruckleitung mittels eines Steuerdrucks, der durch ein Druck erzeugendes Fördermittel erzeugt wird, aufsteuerbar. Als Steuerdruck erzeugendes Fördermittel kann entweder das zur Versorgung des Hydraulikzylinders vorgesehene Fördermittel oder ein gesondert vorgesehenes Fördermittel eingesetzt werden. Dadurch, dass das Druckbegrenzungsventil über eine erste Steuerdruckleitung verfügt, die nicht mit einer Versorgungsleitung des Hydraulikzylinders verbunden ist, kann das Druckbegrenzungsventil unabhängig von dem in einer zweiten Kammer des Hydraulikzylinders herrschenden Druck betätigt, d. h. aufgesteuert werden. Das von einer zweiten Kammer des Hydraulikzylinders getrennte Druckbeaufschlagen der ersten Steuerdruckleitung ermöglicht ein Aufsteuern des Druckbegrenzungsventils bei relativ geringem hydraulischen Druck, so dass ein druckbeaufschlagtes Absenken des Hydraulikzylinders bei niedrigerer hydraulischer Leistung erfolgen kann, oder sogar ohne Druckbeaufschlagung einer zweiten Kammer des Hydraulikzylinders, beispielsweise durch die Schwerkraft eines vom Hydraulikzylinders betätigten Auslegers. Damit ist die erfindungsgemäße hydraulische Anordnung auch als hydraulisches Federungssystem für einen einseitig wirkenden Hydraulikzylinder geeignet. Ferner wird bei aktivierter Federung, d. h. wenn der Hydraulikspeicher zugeschaltet ist, ein präziseres Positionieren des Auslegers ermöglicht, da der zum Öffnen des Druckbegrenzungsventil erzeugte Steuerdruck nicht über eine zweite Kammer aufgebaut wird und somit der auf den Hydraulikspeicher einwirkende Druck wesentlich geringer ist, so dass die Einfederbewegung (in den Hydraulikspeicher) des Hydraulikzylinders beim Absenken wesentlich geringer ausfällt. Nicht zuletzt wird durch die benötigte geringe hydraulische Leistung ein Leistungsvorteil erzielt, da beispielsweise auch bei geringen Fördermittelleistungen der Ausleger mit maximaler Geschwindigkeit abgesenkt werden kann.

Die hydraulische Anordnung weist Koppelmittel auf, die die ersten Schaltmittel mit dem Steuergerät derart koppeln, dass eine Schaltstellung der ersten Schaltmittel, in der eine Druckbeaufschlagung der ersten Steuerdruckleitung bewirkt wird, synchron zu einer Senkstellung des Steuergeräts eintritt. Damit wird gewährleistet, dass sobald das Steuergerät in eine Senkstellung geschaltet wird, das Druckbegrenzungsventil öffnet und das sich in der ersten Kammer befindliche Hydrauliköl beim Absenken des Hydraulikzylinders entweichen kann.

Vorzugsweise ist das Steuergerät hydraulisch schaltbar und wird ebenfalls über Steuerdruckleitungen geschaltet. Die Koppelmittel können dann als eine sich zwischen der ersten Steuerdruckleitung und dem Steuergerät erstreckende zweite Steuerdruckleitung ausgebildet sein, so dass eine Druckbeaufschlagung der zweiten Steuerdruckleitung durch Druckbeaufschlagung der ersten Steuerdruckleitung erfolgt. Dadurch, dass die erste Steuerdruckleitung über eine zweite Steuerdruckleitung mit dem Steuergerät verbunden ist, sind die ersten Schaltmittel mit dem Steuergerät gekoppelt, so dass der zum Aufsteuern des Druckbegrenzungsventils erzeugte Steuerdruck gleichzeitig auch der zum Schalten des Steuergeräts in die Senkstellung aufgebrachte Steuerdruck ist. Durch Schalten der ersten Schaltmittel zum Aufsteuern des Druckbegrenzungsventils wird gleichzeitig das Steuergerät in die Senkstellung geschaltet.

Das hydraulisch schaltbare Steuergerät weist vorzugsweise eine dritte Steuerdruckleitung auf, durch die es in die Hebestellung geschaltet werden kann. Dazu sind in der dritten Steuerdruckleitung zweite Schaltmittel vorgesehen, über welche die dritte Steuerdruckleitung mit Druck beaufschlagbar ist.

Vorzugsweise sind die Schaltmittel als Proportional-Schaltventile, insbesondere Druckreduzierventile ausgebildet, durch welche wahlweise eine Verbindung der Steuerdruckleitungen zum Hydrauliktank oder zu einem Fördermittel herstellbar ist, wobei die Schaltmittel mechanisch, elektrisch, hydraulisch oder pneumatisch betätigbar bzw. ansteuerbar sein können und proportional zu einem Steuersignal aus einer vorzugsweise geschlossenen ersten Schaltstellung, in eine geöffnete zweite Schaltstellung geschaltet bzw. bewegt werden. Die zweite Schaltstellung ist dabei proportional zum Steuersignal variabel bzw. regelbar, so dass eine zum Steuersignal proportionale Druckreduzierung erfolgen kann.

Insbesondere können die Schaltmittel auch als hydraulische Betätigungseinrichtung in Form eines Joysticks ausgebildet sein, wobei eine gleichzeitige hydraulische Versorgung der ersten und zweiten Steuerdruckleitung hergestellt wird, sobald der Joystick in eine für die Senkstellung des Steuergeräts vorgesehene Stellung bewegt wird. Durch Bewegen des Joysticks in eine für die Hebestellung des Steuergeräts vorgesehene Stellung wird die dritte Steuerdruckleitung des Steuergeräts druckbeaufschlagt und gleichzeitig die hydraulische Versorgung der ersten und zweiten Steuerdruckleitung unterbrochen. Durch Bewegen des Joysticks in eine für die Neutralstellung des Steuergeräts vorgesehene Stellung wird die hydraulische Versorgung der ersten, zweiten und dritten Steuerdruckleitung unterbrochen, so dass das Steuergerät die Neutralstellung einnehmen kann, beispielsweise durch vorgespannte Stellfedern.

In einem alternativen Ausführungsbeispiel umfassen die Koppelmittel eine Betätigungseinrichtung für die ersten Schaltmittel. Die Schaltmittel werden in Abhängigkeit von der Schaltstellung des Steuergeräts in eine offene oder in eine geschlossene Stellung gebracht. Dabei kann, je nach Ausführung des Steuergeräts, auf eine dritte Steuerdruckleitung verzichtet werden, beispielsweise bei einem elektrisch oder mechanisch geschalteten Steuergerät, so dass lediglich die Schaltmittel für die erste Steuerdruckleitung betätigt werden müssen. Die Betätigungseinrichtung für die ersten Schaltmittel kann beispielsweise mechanisch, über eine Taster/Stößel Kombination, oder auch elektrisch ausgebildet sein, beispielsweise über einen Schalter oder Sensor. So kann beispielsweise ein Winkel- oder Positionssensor verwendet werden, der die Schaltstellung des Steuergeräts oder der hydraulischen Betätigungseinrichtung bzw. eines Joysticks detektiert und ein Signal zum Schalten der ersten Schaltmittel generiert. Ferner sollen auch andere Betätigungseinrichtungen berücksichtigt sein, die sich für einen Fachmann auf dem Gebiet hydraulischer Steuerungen ergeben würden und bewirken, dass die ersten Schaltmittel automatisch und synchron zu dem Steuergerät derart geschaltet werden, dass, wenn in die Senkstellung des Steuergeräts geschaltet wird, eine Druckbeaufschlagung der ersten Steuerdruckleitung zum Öffnen des Druckbegrenzungsventils der Rohrbruchsicherungseinrichtung erfolgt.

In einem weiteren Ausführungsbeispiel ist das Steuergerät vorzugsweise als einen Ventilschieber aufweisendes Schieberventil ausgebildet, welches drei Schaltstellungen mit jeweils zwei Ein- und Ausgängen aufweist. In den einzelnen Stellungen werden die Versorgungsleitungen auf unterschiedliche Weise entsprechend den Schaltstellungen (Heben, Senken und Neutralstellung (Halten)) mit dem Fördermittel oder mit dem Hydrauliktank verbunden bzw. geschlossen. Gleichzeitig werden die ersten Schaltmittel in Abhängigkeit der Schaltstellungen des Steuergeräts über die Betätigungseinrichtung geschaltet. Dazu kann beispielsweise der Ventilschieber mit einem Schaltelement verbunden sein, beispielsweise mit einem Taster, einem Stellarm, einem Stellhebel, einem Stellschieber oder dergleichen, welcher durch Verschieben einen am ersten Schaltmittel vorgesehenen Betätigungsstößel oder Schalter betätigt. Das Schaltmittel kann beispielsweise auch über einen Seilzug mit dem Ventilschieber verbunden sein, durch welchen, bei Verschieben des Ventilschiebers, das Stellmittel aus einer vorgespannten Stellung (beispielsweise durch eine Stellfeder) bewegt wird. Hierbei sei nochmals darauf hingewiesen, dass das Steuergerät als ein hydraulisch, elektrisch oder mechanisch betätigbares Steuergerät ausgebildet sein kann, wobei der Ventilschieber auf bekannte Art und Weise hydraulisch, elektrisch oder mechanisch verschiebbar sein kann.

Eine erfindungsgemäße hydraulische Anordnung mit Federungsfunktion ist, wie bereits oben erwähnt, sowohl für einen einseitg wirkenden Hydraulikzylinder, d.h. für einen Hydraulikzylinder mit nur einer druckbeaufschlagbaren Kammer, als auch für einen doppelt wirkenden bzw. zweiseitig wirkenden Hydraulikzylinder, d.h. für einen Hydraulikzylinder mit zwei druckbeaufschlagbaren Kammern, vorteilhaft einsetzbar.
So kann der Hydraulikzylinder eine zweite Kammer aufweisen, die von einer zweiten Versorgungsleitung versorgt wird. Vorzugsweise ist dann zwischen der zweiten Kammer und dem Hydrauliktank eine zweite Hydraulikleitung angeordnet. Bei einer Federbewegung des Hydraulikzylinders kann dann das in der zweiten Kammer befindliche Hydrauliköl in den Hydrauliktank strömen.

Die hydraulische Anordnung kann ferner ein zweites Schaltventil aufweisen, welches in der zweiten Hydraulikleitung angeordnet ist. Das zweite Schaltventil kann genutzt werden, um die zweite Hydraulikleitung zum Tank hin zu schließen, so dass vom Steuergerät aus die zweite Kammer druckbeaufschlagbar ist, sowohl bei aktivierter als auch bei deaktivierter Federung. Dies ist von Vorteil, wenn man beispielsweise einen Anpressdruck für ein an einem durch den Hydraulikzylinder betätigten Ausleger befestigtes Arbeitswerkzeug generieren oder den Hydraulikzylinder bzw. den Ausleger unter Druck absenken will. Das erste und das zweite Schaltventil weisen vorzugsweise eine Schließstellung und eine Öffnungsstellung auf, wobei das erste und das zweite Schaltventil in der Schließstellung in eine oder in beide Fließrichtungen schließen, jedoch in der Öffnungsstellung in beide Fließrichtungen öffnen, so dass eine Federungsfunktion in Verbindung mit dem Hydraulikspeicher bzw. mit dem Hydrauliktank eintritt. Das erste und das zweite Schaltventil können derart ausgebildet sein, dass sie in der Schließstellung nur in Richtung des Hydraulikspeichers bzw. des Hydrauliktanks schließen. Das erste und das zweite Schaltventil sind vorzugsweise elektrisch betätigbar. Es ist selbstverständlich auch denkbar, dass andere Betätigungsarten für das erste und zweite Schaltventil eingesetzt werden, beispielsweise eine manuelle, pneumatische oder hydraulische Betätigung.

Eine erfindungsgemäße hydraulische Anordnung mit Federungsfunktion eignet sich beispielsweise zum Heben und Senken eines Auslegers eines Ladegeräts, beispielsweise eines Radladers, Frontladers, Krans oder Teleskopladers, wobei derartige Ladegeräte in der Landwirtschaft, im Bauwesen oder auch in der Forstwirtschaft zu finden sind.

Soll nun die Federung aktiviert werden, was mittels eines Schalters geschehen kann, den der Bediener in der Kabine des Ladegeräts betätigt, oder beispielsweise auch durch ein Geschwindigkeitssignal, so wird das erste und das zweite Schaltventil in ihre Öffnungsstellungen gebracht, um die erste Kammer des Hydraulikzylinders mit dem Hydraulikspeicher und die zweite Kammer des Hydraulikzylinders mit dem Hydrauliktank zu verbinden. Während einer Anregung durch das Fahrwerk der Arbeitsmaschine können stoßartige Beschleunigungen durch das freie Schwingen des Auslegers bzw. der Schwinge abgedämpft werden, so dass eine Steigerung des Fahrkomforts erzielbar ist. Wird der Ausleger bzw. eine Laderschwinge bei aktivierter oder nicht aktivierter Federung abgesenkt, wird automatisch die erste Steuerdruckleitung druckbeaufschlagt, so dass die Rohrbruchsicherungseinrichtung bzw. das Druckbegrenzungsventil geöffnet wird, was zum Absenken des Auslegers bzw. der Schwinge zwingend erforderlich ist. Dabei ist es nicht notwendig das zweite Schaltventil zu schließen, da der beim Absenken des Auslegers benötigte Steuerdruck zum Aufsteuern des Druckbegrenzungsventils nicht über den Druck in der zweiten Kammer aufgebaut wird. Auch während des Absenkens ist eine Schlauchbruchsicherung der hydraulischen Anordnung gewährleistet, da die Hydraulikflüssigkeit stets kontrolliert über das Druckbegrenzungsventil abfließt. Wird der Ausleger bzw. die Schwinge bei aktivierter Federung mit der Hebestellung des Steuergerätes angehoben, ist automatisch die zweite Kammer des Hydraulikzylinders mit dem Hydrauliktank verbunden, damit die durch den Hebevorgang verdrängte Hydraulikflüssigkeit aus dem Hydraulikzylinder zum Hydrauliktank strömen kann. Sollte während des Hebe- oder Senkvorgangs ein Stoß auf den Ausleger bzw. auf die Schwinge übertragen werden, kann dieser bzw. diese ohne Gefahr einer Kavitation einfedern, da die zweite Kammer zum Tank hin entlastet ist.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: ein hydraulischer Schaltplan einer erfindungsgemäßen hydraulischen Anordnung für ein Federungssystem eines Hydraulikzylinders,
- Fig. 2: eine schematische Darstellung eines Teleskopladers mit einer erfindungsgemäßen hydraulischen Anordnung und
- Fig. 3: ein hydraulischer Schaltplan einer alternativen Ausführungsform einer erfindungsgemäßen hydraulischen Anordnung für ein Federungssystem eines Hydraulikzylinders.

Eine in Fig. 1 dargestellte hydraulische Anordnung 10 zeigt ein erfindungsgemäßes Ausführungsbeispiel zur Realisierung einer Federung. Die hydraulische Anordnung 10 umfasst ein hydraulisch schaltbares Steuergerät 12, welches beispielsweise als ein Schieberventil mit einem Ventilschieber 13 ausgebildet und über Hydraulikleitungen 14, 16 mit einer Pumpe 18 und einem Hydrauliktank 20 verbunden ist, wobei das Steuergerät 12 in drei Betriebsstellungen, Hebe-, Neutral- und Senkstellung, schaltbar ist.

Über eine erste und zweite Versorgungsleitung 22, 24 ist das Steuergerät 12 mit einem Hydraulikzylinder 26 verbunden, wobei die erste Versorgungsleitung 22 in eine erste Kammer 28 des Hydraulikzylinders 26 und die zweite Versorgungsleitung 24 in eine zweite Kammer 30 des Hydraulikzylinders 26 führt. Ein Kolben 29 trennt die beiden Kammern 26, 28 voneinander. Die erste Kammer 28 des Hydraulikzylinders 26 stellt die kolbenbodenseitige bzw. hubseitige Kammer dar, wohingegen die zweite Kammer 30 die kolbenstangenseitige bzw. senkseitige Kammer des Hydraulikzylinders darstellt.

In der ersten Versorgungsleitung 22 ist eine Lasthalteventilanordnung oder Rohrbruchsicherungseinrichtung 32 vorgesehen. Die Rohrbruchsicherungseinrichtung 32 enthält ein druck- und federgesteuertes Druckbegrenzungsventil 34, sowie ein zur Hydraulikzylinderseite öffnendes Rückschlagventil 36, welches über eine Bypassleitung 38 parallel zum Druckbegrenzungsventil 34 angeordnet ist. Über eine Überdruckleitung 40 ist eine Druckverbindung vom Druckbegrenzungsventil 34 zum hydraulikzylinderseitigen Abschnitt der ersten Versorgungsleitung 22 hergestellt. Über eine erste Steuerdruckleitung 42 ist eine Druckverbindung vom Druckbegrenzungsventil 34 zur Pumpe 18 hergestellt. Des Weiteren hält eine Stellfeder 44 das Druckbegrenzungsventil 34 in Schließstellung.

Eine erste Hydraulikleitung 46 verbindet die erste Kammer 28 bzw. die erste Versorgungsleitung 22 mit einem Hydraulikspeicher 48, wobei das nicht mit dem Hydraulikspeicher 48 verbundene Ende 50 der ersten Hydraulikleitung 46 zwischen der ersten Kammer 28 und der Rohrbruchsicherungseinrichtung 32 angeordnet ist.

In der ersten Hydraulikleitung 46 ist ein erstes Schaltventil 52 angeordnet. Das erste Schaltventil 52 stellt ein elektrisch schaltbares Sitzventil dar, welches über eine Stellfeder 54 in Schließstellung gehalten wird und über eine Magnetspule 56 in eine Öffnungsstellung gebracht werden kann. Das erste Schaltventil 52 dichtet dabei in Schließstellung in Richtung des Hydraulikspeichers 48 ab. Hierbei kann das erste Schaltventil 52 auch derart ausgebildet sein, dass es in beide Richtungen leckagefrei abdichtet. In der Öffnungsstellung ist zur Herstellung einer Federungsfunktion zwischen Hydraulikzylinder 26 und Hydraulikspeicher 48 ein hydraulischer Fluss in beide Richtungen gewährleistet.

Eine zweite Hydraulikleitung 46' verbindet die zweite Kammer 30 bzw. die zweite Versorgungsleitung 24 mit dem Hydrauliktank 20.

In der zweiten Hydraulikleitung 46' ist ein zweites Schaltventil 52' angeordnet. Das zweite Schaltventil 52' stellt ein elektrisch schaltbares Sitzventil dar, welches über eine Stellfeder 54' in Schließstellung gehalten wird und über eine Magnetspule 56' in eine Öffnungsstellung gebracht werden kann. Das zweite Schaltventil 52' dichtet dabei in Schließstellung in Richtung des Hydrauliktanks 20 ab. Hierbei kann das zweite Schaltventil 52' auch derart ausgebildet sein, dass es in beide Richtungen leckagefrei abdichtet. In der Öffnungsstellung ist zur Herstellung einer Verbindung zwischen der zweiten Kammer 30 des Hydraulikzylinders 26 und Hydrauliktank 20 ein hydraulischer Fluss in beide Richtungen gewährleistet.

In der ersten Steuerdruckleitung 42 sind als Druckreduzierventil ausgebildete erste Schaltmittel 58 angeordnet, welche eine erste Schaltstellung und wenigstens eine zweite Schaltstellung aufweisen, wobei in der wenigstens zweiten Schaltstellung eine Druckreduzierung stufenlos regelbar ist. Die ersten Schaltmittel 58 werden vorzugsweise elektronisch geschaltet, wobei die erste Steuerdruckleitung 42 in der ersten Schaltstellung (wie in Figur 1 dargestellt) mit dem Tank 20 und in der zweiten Schaltstellung mit der Pumpe 18 verbindbar ist.

Die erfindungsgemäße hydraulische Anordnung weist ferner Koppelmittel auf, welche die ersten Schaltmittel 58 und das Steuergerät 12 koppeln bzw. verbinden bzw. deren Schaltvorgänge synchronisieren. Die Koppelmittel sind in Form einer zweiten Steuerdruckleitung 60 ausgebildet, welche sich ausgehend von der ersten Steuerdruckleitung 42 zum Steuergerät 12 erstreckt, so dass bei Druckbeaufschlagung der ersten Steuerdruckleitung 42 auch die zweite Steuerdruckleitung 60 druckbeaufschlagt wird. Die zweite Steuerdruckleitung 60 ist derart angeordnet, dass bei Druckbeaufschlagung das Steuergerät 12 bzw. der Ventilschieber 13 in die Senkstellung geschaltet bzw. bewegt wird.

Das Steuergerät 12 ist ferner mit einer dritten Steuerdruckleitung 62 versehen. In der dritten Steuerdruckleitung 62 sind als Druckreduzierventil ausgebildete zweite Schaltmittel 64 angeordnet, welche eine erste Schaltstellung und wenigstens eine zweite Schaltstellung aufweisen, wobei in der wenigstens zweiten Schaltstellung eine Druckreduzierung stufenlos regelbar ist. Die zweiten Schaltmittel 64 werden vorzugsweise elektronisch geschaltet, wobei es die dritte Steuerdruckleitung 62 in der ersten Schaltstellung (wie in Figur 1 dargestellt) mit dem Tank 20 und in der zweiten Schaltstellung mit der Pumpe 18 verbindet. Die dritte Steuerdruckleitung 62 ist derart angeordnet, dass bei Druckbeaufschlagung das Steuergerät 12 bzw. der Ventilschieber 13 in die Hebestellung geschaltet bzw. bewegt wird.
Die einzelnen Betriebszustände können nun wie folgt über das Steuergerät 12 sowie über die Schaltventile 52, 52' angesteuert werden. Wie in Fig. 1 dargestellt, wird das Steuergerät 12 durch Stellfedern 70, 72 in Neutralstellung gehalten, wobei sich die ersten und zweiten Schaltmittel 58, 64 jeweils in ihrer ersten Schaltstellung befinden. Die Schaltventile 52, 52' befinden sich in einer Schließstellung. Über Steuersignale mittels eines Joysticks oder mittels einer elektronischen Steuereinrichtung 76 werden die ersten und/oder zweiten Schaltmittel 58, 64 sowie das erste und zweite Schaltventil 52, 52' geschaltet. Durch Betätigen der elektronischen Steuereinrichtung 76 bzw. eines Joysticks (nicht gezeigt) zum Heben, Senken oder Halten (Neutralstellung des Steuergeräts 12) des Hydraulikzylinders 26 werden entsprechende Schaltsignale für die ersten und zweiten Schaltmittel 58, 64 generiert, so dass das Steuergerät 12 mittels der elektronischen Steuereinrichtung 76 bzw. mittels eines Joysticks aus der Neutralstellung heraus in die Hebe- oder Senkstellung bzw. aus der Hebe- oder Senkstellung heraus in die Neutralstellung (Haltestellung) gebracht wird.

In der Hebestellung (in den Figuren 1 und 3 die oberste Schaltstellung des Steuergeräts 12) wird die Verbindung der ersten Versorgungsleitung 22 mit der Pumpe 18 und die Verbindung der zweiten Versorgungsleitung 24 mit dem Hydrauliktank 20 hergestellt. Dazu wird von der Steuereinrichtung 76 ein entsprechendes Schaltsignal generiert, wodurch die zweiten Schaltmittel 64 geschaltet werden und eine entsprechend dem Steuersignal geregelte Druckbeaufschlagung der dritten Steuerdruckleitung 62 erfolgt. Als Folge dessen wird das Steuergerät 12 bzw. der Ventilsschieber 13 in die Hebestellung gebracht. Die erste Kammer 28 des Hydraulikzylinders 26 wird dann über die erste Versorgungsleitung 22 und über das Rückschlagventil 36 der Rohrbruchsicherungseinrichtung 32 (das Druckbegrenzungsventil 34 der Lasthalteanordnung 32 befindet sich in Schließstellung) befüllt. In Folge dessen bewegt sich der Kolben 29 in Richtung der zweiten Kammer 30 und drückt das dort vorhandene Öl durch die zweite Versorgungsleitung 24 heraus in den Hydrauliktank 20. Durch Betätigen der Steuereinrichtung 76 kann ein entsprechendes Schaltsignal zum Schalten in die Neutralstellung (Haltestellung) generiert werden, wodurch die zweiten Schaltmittel 64 wieder in ihre erste Schaltstellung bewegt werden, eine Druckentlastung der dritten Steuerdruckleitung 62 zum Tank hin erfolgt und das Steuergerät 12 die Neutralstellung (Haltestellung) einnimmt. Gleichzeitig unterbricht das Steuergerät 12 die Verbindungen zur Pumpe 18 und zum Hydrauliktank 20, so dass der Druck in den beiden Kammern 28, 30 des Hydraulikzylinders 26 beibehalten und die Bewegung des Kolbens 29 aufgehoben wird. Der Kolben 29 bleibt stehen, bzw. wird gehalten.

In der Senkstellung (in den Figuren 1 und 3 die unterste Schaltstellung des Steuergeräts 12) wird die Verbindung der ersten Versorgungsleitung 22 mit dem Tank 20 und die Verbindung der zweiten Versorgungsleitung 24 mit der Pumpe 18 hergestellt. Dazu wird von der Steuereinrichtung 76 ein entsprechendes Schaltsignal generiert, wodurch die ersten Schaltmittel 58 geschaltet werden und eine entsprechend dem Steuersignal geregelte Druckbeaufschlagung der ersten und zweiten Steuerdruckleitung 42, 60 erfolgt. Als Folge dessen wird das Steuergerät 12 bzw. der Ventilsschieber 13 aus in die Senkstellung gebracht. Die zweite Kammer 30 des Hydraulikzylinders 26 wird dann über die zweite Versorgungsleitung 24 befüllt. Durch die gleichzeitige Druckbeaufschlagung der ersten Steuerdruckleitung 42 wird das Druckbegrenzungsventil 34 geöffnet. In Folge dessen bewegt sich der Kolben 29 in Richtung der ersten Kammer 28 und drückt das dort vorhandene Öl über das geöffnete Druckbegrenzungsventil 34 durch die zweite Versorgungsleitung 22 heraus in den Hydrauliktank 20. Durch Betätigen der Steuereinrichtung 76 kann ein entsprechendes Schaltsignal zum Schalten in die Neutralstellung (Haltestellung) generiert werden, wodurch die ersten Schaltmittel 58 wieder in ihre erste Schaltstellung bewegt werden, eine Druckentlastung der ersten und zweite Steuerdruckleitung 42, 60 zum Tank hin erfolgt und das Steuergerät 12 die Neutralstellung (Haltestellung) einnimmt. Gleichzeitig unterbricht das Steuergerät 12 die Verbindungen zur Pumpe 18 und zum Hydrauliktank 20, so dass der Druck in den beiden Kammern 28, 30 des Hydraulikzylinders 26 beibehalten und die Bewegung des Kolbens 29 aufgehoben wird. Der Kolben 29 bleibt stehen, bzw. wird gehalten. Die oben beschriebenen Schaltvorgänge können selbstverständlich nicht nur aus einer Hebe- oder Senkstellung in eine Neutralstellung erfolgen, sondern ebenfalls direkt aus einer Hebestellung in eine Senkstellung bzw. umgekehrt.

Die Rohrbruchsicherungseinrichtung 32 stellt somit sicher, dass der Hydraulikzylinder 26 in Neutralstellung seine Position beibehält bzw. in Hebe- und Neutralstellung kein Öl aus der druckbeaufschlagten ersten Kammer 28 entweichen und dass in Senkstellung das Öl aus der ersten Kammer 28 über das geöffnete Druckbegrenzungsventil 34 abfließen kann. Um dies zu gewährleisten sollte bzw. muss die Rohrbruchsicherungseinrichtung 32 sinnvoller Weise wie abgebildet auf der Hubseite des Hydraulikzylinders 26 angeordnet sein, wobei die Hubseite die Seite des Hydraulkzylinders 26 ist, in der ein Druck zum Heben einer Last aufgebaut wird. In dem hier dargestellten Ausführungsbeispiel ist die Hubseite die erste Kammer 28 des Hydraulikzylinders 26, wobei auch die zweite Kammer 30 als Hubseite dienen könnte. Die Überdruckleitung 40 stellt eine Überlastsicherung dar, so dass bei zu hohen Betriebsdrücken in der ersten Kammer 28 des Hydraulikzylinders 26, die beispielsweise durch zu hohe Traglasten entstehen können, in der Überdruckleitung 40 ein Grenzdruck erreicht wird, der das Druckbegrenzungsventil 34 zum Druckabbau öffnet.

Anhand eines mit dem Steuergerät 12 verbundenen Schalters oder Sensors 80 können die Stellungen des Steuergeräts 12 detektiert und ein Signal an die elektronische Steuereinrichtung 76 gesendet werden. Die Steuereinheit 76 ist mit dem ersten und zweiten Schaltventil 52, 52' verbunden. Die Aktivierung der Federung erfolgt über einen Aktivierungsschalter 82, der ein Aktivierungssignal an die Steuereinheit 76 abgibt.

Sobald ein Aktivierungssignal erfolgt, wird durch die Steuereinheit 76 durch Öffnen des ersten und zweiten Schaltventils 52, 52' die Federung aktiviert. Solange die Schaltventile 52, 52' in Schließstellung sind, ist der Hydraulikzylinder 26 auf der einen Seite vom Hydraulikspeicher 48 und auf der anderen Seite vom Hydrauliktank 20 getrennt und kann keine federnden Bewegungen ausführen. Erst durch Aktivierung der Federung, d.h. durch Öffnen der beiden Schaltventile 52, 52' bzw. durch Hinzuschalten des Hydraulikspeichers 48 und des Hydrauliktanks 20 kann sich der Kolben 29 federnd, d.h. in beide Richtungen verfahrend, bewegen.
Für eine durch den Aktivierungsschalter 82 aktivierte Federungsfunktion ergeben sich entsprechend der verschiedenen Schaltstellungen des Steuergeräts 12 folgende Zustände:
In der Senkstellung (unterste Schaltstellung des Steuergeräts in den Figur 1 und 3) wird die erste Versorgungsleitung 22 mit dem Hydrauliktank 20 und die zweite Versorgungsleitung 24 mit der Pumpe verbunden. Gleichzeitig wird das Druckbegrenzungsventil 34 über die erste Steuerdruckleitung 42 geöffnet, so dass Öl aus der ersten Kammer 28 über die erste Versorgungsleitung 22 in den Hydrauliktank 20 abfließen kann. Es kann vorgesehen werden, dass die elektrische Steuereinrichtung in Abhängigkeit eines Sensorsignals des Sensors 80, der die Senkstellung signalisiert, das zweite Schaltventil 52' in eine Schließstellung bringt, was zwar nicht erforderlich ist, um den Hydraulikzylinder abzusenken, jedoch von Vorteil sein kann, wenn man ein möglichst schnelles druckunterstütztes Absenken des Hydraulikzylinders wünscht bzw. einen Anpressdruck durch den Hydraulikzylinder generieren will, beispielsweise wenn ein Arbeitsgerät, welches an einem von dem Hydraulikzylinder bewegten Ausleger befestigt ist, auf den Boden gepresst werden soll. Sollte das zweite Schaltventil 52' geschlossen sein, so wird es, sobald das Steuergerät 12 wieder aus der Senkstellung in Neutral- oder Hebestellung gebracht wird, bei aktivierter Federung geöffnet.
In der Neutralstellung (mittlere Schaltstellung des Steuergeräts 12 aus den Figuren 1 und 3) werden alle Ein- und Ausgänge am Steuergerät 12 geschlossen, d. h. es kann kein Öl durch die Versorgungsleitungen 22, 24 zum Steuergerät 12 fließen. Bei einer Federbewegung des Kolbens 29 kann dieser sich frei in beide Richtungen bewegen, da zum Einen das Öl aus der ersten Kammer 28 über das geöffnete erste Schaltventil 52 in den Hydraulikspeicher 48 und aus der zweiten Kammer 30 über das geöffnete zweite Schaltventil 52' in den Hydrauliktank 20 fließen kann.
In der Hebestellung (obere Schaltstellung des Steuergeräts 12 in den Figuren 1 und 3) wird die erste Versorgungsleitung 22 mit der Pumpe 18 und die zweite Versorgungsleitung 24 mit dem Hydrauliktank 20 verbunden. In der ersten Versorgungsleitung 22 bzw. in der ersten Kammer 28 baut sich ein entsprechender Druck auf, durch den der Kolben 29 angehoben wird, so dass Öl aus der zweiten Kammer 30 über die zweite Versorgungsleitung 24 in den Hydrauliktank 20 abfließen kann. Gleichzeitig kann der Kolben 29 federnde Bewegungen ausführen, da eine Verbindung zum Hydraulikspeicher 48 auf der Hubseite und eine Verbindung auf der Senkseite zum Hydrauliktank 20 hergestellt ist.

Bei aktivierter Federungsfunktion kann der Kolben 29 frei federn. Bewegt er sich durch einen auf ihn übertragenden Stoß abwärts, wird das Öl aus der ersten Kammer 28 in den Hydraulikspeicher 48 gedrängt. Der sich im Hydraulikspeicher 48 aufbauende Druck lässt das Öl wieder zurück in die erste Kammer 28 strömen, so dass der Kolben 29 sich wieder aufwärts bewegt. Diese federnde Bewegung wiederholt sich gegebenenfalls, bis der Stoß vollständig kompensiert wurde.

Eine Verwendung für das in Fig. 1 dargestellte Ausführungsbeispiel wird in Fig. 2 verdeutlicht. Fig. 2 zeigt einen fahrbaren Teleskoplader 83 mit einem an einem Gehäuse 84 bzw. Rahmen des Teleskopladers 83 schwenkbar angelenkten, teleskopartig ausfahrbaren, Ausleger 86. Zwischen Ausleger 86 und Gehäuse 84 ist ein Hydraulikzylinder 26 zum Heben und Senken des Auslegers 86 angeordnet. Der Hydraulikzylinder 26 ist dabei an einer ersten und einer zweiten Lagerstelle 88, 90 schwenkbar angelenkt, wobei die Kolbenstangenseite 92 an der zweiten Lagerstelle 90 am Ausleger 86 und die Kolbenbodenseite 94 an der ersten Lagerstelle 88 am Gehäuse 84 angelenkt ist. Des Weiteren sind der Hydrauliktank 20, die Pumpe 18 sowie das Steuergerät 12 am bzw. im Gehäuse 84 positioniert und über Hydraulikleitungen 14, 16, 96 miteinander verbunden. Ferner sind die Versorgungsleitungen 22, 24 zwischen Steuergerät 12 und Hydraulikzylinder 26 in Fig. 2 zu sehen. Die Rohrbruchsicherungseinrichtung 32 sowie das Schaltventil 52 befinden sich in einem gemeinsamen Ventilbaustein direkt am Hydraulikzylinder 26. Der Hydraulikspeicher 48 ist vorzugsweise ebenfalls direkt am Hydraulikzylinder 26 angeordnet, so dass zwischen dem gemeinsamen Ventilbaustein und dem Hydraulikspeicher 48 die erste Hydraulikleitung 46 als starre Verbindung ausgebildet werden kann, die keine gesonderte Rohbruchsicherungseinrichtung erfordert. Entsprechend der vorhergehend beschriebenen Schaltstellungen kann der Hydraulikzylinder 26 derart betätigt werden, dass der Ausleger 86 angehoben, gehalten und abgesenkt werden und gegebenenfalls federnde Bewegungen ausführen kann. Bei aktivierter Federung wird gewährleistet, dass während einer Anregung, beispielsweise durch das Fahrwerk des Teleskopladers 83, stoßartige Beschleunigungen aufgrund eines freien Schwingens des Auslegers 86 abgedämpft werden, so dass es zu einer Steigerung des Fahrkomforts kommt, insbesondere dann, wenn mit einem Arbeitswerkzeug 98 Lasten aufgenommen und verfahren werden.

In Figur 3 ist ein alternatives Ausführungsbeispiel dargestellt, welches, im Unterschied zu dem in Figur 1 dargestellten Ausführungsbeispiel, ein elektronisch ansteuerbares bzw. schaltbares Steuergerät 112 aufweist, wobei das Steuergerät 112 auch ein Schieberventil mit einem Ventilschieber 113 umfasst. Hierbei kann das Steuergerät 112 jedoch auch als hydraulisch oder mechanisch ansteuerbares Steuergerät ausgebildet sein. Das Steuergerät kann auch hier über eine elektronische Steuereinrichtung 76 oder über einen Joystick oder einer ähnlichen Steuereinrichtung betätigt werden. Die hier dargestellte hydraulische Anordnung 110 entspricht des Weiteren der in Figur 1 dargestellten und oben beschriebenen Anordnung 10, sofern nicht auf entsprechende Unterschiede hingewiesen wird. Die in Figur 3 dargestellte hydraulische Anordnung 110 verfügt ebenfalls über eine erste Steuerdruckleitung 42, die sich zwischen dem Druckbegrenzungsventil 34 einer Rohrbruchsicherungseinrichtung 32 und einem Fördermittel bzw. Pumpe 18 erstreckt. In der ersten Steuerdruckleitung 42 sind ebenfalls erste Schaltmittel 114 angeordnet, die als Schaltventil, insbesondere Druckreduzierventil, ausgebildet sind. Ein wesentlicher Unterschied zu dem in Figur 1 dargestellten Ausführungsbeispiel besteht darin, dass in Figur 3 die ersten Schaltmittel 58 aus Figur 1 durch erste Schaltmittel 114 ersetzt werden und mechanische Koppelmittel zwischen den ersten Schaltmitteln 114 und dem Steuergerät 112 angeordnet sind. Die zweiten Schaltmittel 64, sowie die zweite und dritte Steuerdruckleitung 60, 62 (aus Figur 1) entfallen, da es sich hier um ein elektrisch ansteuerbares Schaltventil 112 handelt. Es ist jedoch auch denkbar das Steuergerät 112, entsprechend dem in Figur 1 dargestellten Steuergerät 12, hydraulisch ansteuerbar auszubilden und die zum Schalten des Steuergeräts 12 notwendigen ersten und zweiten Schaltmittel 58, 64 vorzusehen, ohne dass die ersten Schaltmittel 58 mit der Steuerdruckleitung 42 verbunden sind. Die Koppelmittel sind als mechanische Betätigungseinrichtung 116 für die ersten Schaltmittel 114 ausgebildet, wobei die Betätigungseinrichtung 116 die ersten Schaltmittel 114 in Abhängigkeit von bzw. proportional zur Schaltstellung des Steuergeräts 112 bzw. des Ventilschiebers 113 in eine erste oder zweite Schaltstellung bringen, wobei in der zweiten Schaltstellung eine der Bewegung des Steuergeräts 112 bzw. des Ventilschiebers 113 proportionale Druckreduzierung in der ersten Steuerdruckleitung erfolgt. In der ersten Schaltstellung ist eine Verbindung der Steuerdruckleitung 42 zur Pumpe 18 hin unterbrochen, in der zweiten Schaltstellung ist eine Verbindung der Steuerdruckleitung 42 zur Pumpe 18 hin hergestellt, so dass die Steuerdruckleitung 42 druckbeaufschlagt wird. Die Abhängigkeit von der Schaltstellung des Steuergeräts 112 bzw. des Ventilschiebers 113 ist derart, dass wenn das Steuergeräts 112 bzw. der Ventilschieber 113 in die Senkstellung gebracht wird (unterste Schaltstellung des Steuergeräts 112 in Figur 3), die Betätigungseinrichtung 116 die ersten Schaltmittel 114 in die zweite Schaltstellung bringt, so dass die Steuerdruckleitung 42 mit Druck beaufschlagt und das Druckbegrenzungsventil 34 geöffnet wird. Sobald das Steuergerät 112 bzw. der Ventilschiebers 113 wieder aus der Senkstellung herausbewegt wird, werden die ersten Schaltmittel 114 wieder in die erste Schaltstellung gebracht. Die Betätigungseinrichtung 116 weist einen Stellschieber 118 auf, der mit einem an den ersten Schaltmitteln 114 angeordneten Betätigungsstößel 120 in Kontakt steht bzw. in Wechselwirkung tritt. Sobald das Steuergerät 112 bzw. der Ventilschieber 113 in die Senkstellung bewegt wird, wird der Betätigungsstößel 120 eingedrückt bzw. betätigt, wodurch die ersten Schaltmittel 114 in die zweite Schaltstellung gebracht werden. Sobald das Steuergerät 112 bzw. der Ventilschieber 113 wieder aus der Senkstellung herausbewegt wird, wird der Betätigungsstößel 120 von dem Stellschieber 118 entlastet bzw. bewegt er sich wieder zurück, so dass die ersten Schaltmittel 114 wieder ihre erste Schaltstellung einnehmen. Durch die Kopplung der Bewegung bzw. des Schaltvorgangs des Steuergeräts 112 bzw. des Ventilschiebers 113, die durch die Betätigungseinrichtung 116 gegeben ist, wird somit gewährleistet, dass, sobald die Senkstellung für den Hydraulikzylinder 26 eingenommen wird, das Druckbegrenzungsventil 34 synchron und proportional zur Bewegung des Stellschiebers aufgesteuert wird, so dass das Öl beim Absenken des Kolbens 29 aus der ersten Kammer 28 entweichen kann. Gleichzeitig wird jedoch auch eine Rohrbruchsicherungsfunktion gewährleistet. Ferner ist es denkbar, die Betätigungseinrichtung 116 auch elektrisch auszubilden. So kann beispielsweise durch den Sensor 80 die Stellung des Steuergeräts 112 bzw. des Ventilschiebers 113 detektiert werden. Ein entsprechend der Stellung proportionales Signal kann dann durch die elektronische Steuereinrichtung 76 generiert und zur Ansteuerung der ersten Schaltmittel 114 genutzt werden, wobei die ersten Schaltmittel 114 dann als elektronisch ansteuerbare Schaltmittel bzw. Druckreduzierventil ausgebildet sind.

Im Übrigen gelten die oben in Bezug auf das in Figur 1 dargestellte Ausführungsbeispiel beschriebenen Funktionen entsprechend auch für das in Figur 3 dargestellte alternative Ausführungsbeispiel.

Das in Figur 3 dargestellte Ausführungsbeispiel kann entsprechend dem in Figur 1 dargestellten Ausführungsbeispiel ebenfalls an dem in Figur 2 dargestellten Teleskoplader 83 eingesetzt werden.
Durch die erfindungsgemäße Anordnung der ersten Steuerdruckleitung 42 für das Druckbegrenzungsventil 34 der Rohrbruchsicherungseinrichtung 32, die anhand von zwei Ausführungsbeispielen in Bezug auf die Figuren 1 und 3 beschrieben wurde, wird gewährleistet, dass der Ausleger unabhängig von einem in der zweiten Kammer herrschenden Druck abgesenkt werden kann, wodurch eine bessere Leistungsausbeute, insbesondere bezüglich einer hydraulischen Leistung bei Leerlaufdrehzahl des Teleskopladers 83, erzielt werden kann. Ferner kann beim Absenken des Auslegers bei aktivierter Federung eine präzisere Positionierung erzielt werden.

Es wird nochmals darauf hingewiesen, dass die ersten und zweiten Schaltmittel 58, 114, 64 mechanisch, elektrisch, hydraulisch oder pneumatisch betätigbar bzw. ansteuerbar sein können und proportional zu einem Schaltsignal bzw. Steuersignal aus einer vorzugsweise geschlossenen ersten Schaltstellung, in eine geöffnete zweite Schaltstellung geschaltet bzw. bewegt werden. Die zweite Schaltstellung ist dabei proportional zum Schaltsignal bzw. Steuersignal variabel bzw. regelbar, so dass eine zum Schaltsignal bzw. Steuersignal proportionale Druckreduzierung erfolgen kann.

Ferner sei nochmals darauf hingewiesen, dass die oben beschriebenen Ausführungen am Beispiel eines doppelt wirkenden Hydraulikzylinders 26, der eine erste und eine zweite druckbeaufschlagbare Kammer 28, 30 aufweist, dargestellt wurden. Die in den Ausführungsbeispielen dargstellten hydraulischen Anordnungen 10, 110 sind jedoch auch in entsprechender Weise auf einen einseitig wirkenden Hydraulikzylinder 26 anzuwenden, was für den Fachmann offensichtlich ist, so dass darauf nicht näher eingegangen wird.

Auch wenn die Erfindung lediglich anhand von zwei Ausführungsbeispielen beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung, die durch die Ansprüche definiert wird, fallen. So kann beispielsweise die hydraulische Anordnung auch an anderen Fahrzeugen angewendet werden, beispielsweise an Radladern oder Frontladern oder auch an Baggern oder Kränen, die hydraulisch betätigbare Komponenten aufweisen, welche angehoben bzw. abgesenkt werden können und bei denen eine Federung sinnvoll erscheint.

## Patentansprüche

1. Hydraulische Anordnung für ein Federungssystem, mit einem wenigstens eine erste Kammer (28) aufweisenden Hydraulikzylinder (26), einem Hydrauliktank (20), wenigstens einem eine Hydraulikflüssigkeit fördernden Fördermittel (18), einem Hydraulikspeicher (48), einer zwischen Hydraulikspeicher (48) und ersten Kammer (28) angeordneten ersten Hydraulikleitung (46), einem in der ersten Hydraulikleitung (46) angeordneten ersten Schaltventil (52), einer ersten Versorgungsleitung (22) für die erste Kammer (28), einem Steuergerät (12, 112) mit wenigstens drei Schaltstellungen, welche eine Hebestellung, eine Senkstellung und eine Neutralstellung für den Hydraulikzylinder (26) umfassen, und einer in der ersten Versorgungsleitung (22) angeordneten Rohrbruchsicherungseinrichtung (32), welche ein in Richtung des Steuergeräts (12, 112) schließendes Rückschlagventil (36) und ein über eine erste Steuerdruckleitung (42) aufsteuerbares Druckbegrenzungsventil (34) umfasst, **dadurch gekennzeichnet, dass** sich die erste Steuerdruckleitung (42) zwischen der Rohrbruchsicherungseinrichtung (32) und einem Fördermittel (18) erstreckt und in der ersten Steuerdruckleitung (42) erste Schaltmittel (58, 114) angeordnet sind, so dass durch Schalten der ersten Schaltmittel (58, 114) die erste Steuerdruckleitung (42) mit einem Steuerdruck beaufschlagbar und das Druckbegrenzungsventil (34) aufsteuerbar ist.

2. Hydraulische Anordnung nach Anspruch 1, **dadurch gekennzeichnet, dass** Koppelmittel vorgesehen sind, die die ersten Schaltmittel (58, 114) mit dem Steuergerät (12, 112) derart koppeln, dass eine Schaltstellung der ersten Schaltmittel (58, 114), in der eine Druckbeaufschlagung der ersten Steuerdruckleitung (42) bewirkt wird, (42) synchron zu einer Senkstellung des Steuergeräts (12, 112) eintritt.

3. Hydraulische Anordnung nach Anspruch 1 oder 2, **dadurch gekennzeichnet, dass** das Steuergerät (12, 112) hydraulisch schaltbar und die Koppelmittel eine sich zwischen der ersten Steuerdruckleitung (42) und dem Steuergerät (12, 112) erstreckende zweite Steuerdruckleitung (60) umfassen, so dass eine Druckbeaufschlagung der zweiten Steuerdruckleitung (60) durch Druckbeaufschlagung der ersten Steuerdruckleitung (42) erfolgt.

4. Hydraulische Anordnung nach einem der Ansprüche 1 bis 3, **dadurch gekennzeichnet, dass** das Steuergerät (12, 112) eine zum Schalten des Steuergeräts (12, 112) in die Hebestellung vorgesehene dritte Steuerdruckleitung (62) umfasst, wobei in der dritten Steuerdruckleitung (62) zweite Schaltmittel (64) angeordnet sind.

5. Hydraulische Anordnung nach Anspruch 4, **dadurch gekennzeichnet, dass** die zweiten Schaltmittel (64) ein Proportional-Schaltventil, insbesondere ein Druckreduzierventil umfassen, durch welches wahlweise eine Verbindung der dritten Steuerdruckleitung (62) zum Hydrauliktank (20) oder zu einem Fördermittel (18) herstellbar ist.

6. Hydraulische Anordnung nach einem der Ansprüche 1 bis 5, **dadurch gekennzeichnet, dass** die ersten Schaltmittel (58, 114) ein Proportional-Schaltventil, insbesondere ein Druckreduzierventil umfassen, durch welches wahlweise eine Verbindung der ersten Steuerdruckleitung (42) zum Hydrauliktank (20) oder zu einem Fördermittel (18) herstellbar ist.

7. Hydraulische Anordnung nach einem der Ansprüche 1 bis 6, **dadurch gekennzeichnet, dass** die Schaltmittel (58, 114, 64) mechanisch, elektrisch, hydraulisch oder pneumatisch betätigbar sind.

8. Hydraulische Anordnung nach einem der Ansprüche 1 bis 7, **dadurch gekennzeichnet, dass** die ersten Schaltmittel (58, 114) als hydraulischer Joystick ausgebildet sind, wobei eine hydraulische Versorgung der ersten und zweiten Steuerdruckleitung (42, 60) herstellbar ist, sobald die ersten Schaltmittel (58, 114) in eine für die Senkstellung des Steuergeräts (12, 112) vorgesehene Stellung bewegt werden.

9. Hydraulische Anordnung nach einem der Ansprüche 4 bis 8, **dadurch gekennzeichnet, dass** die zweiten Schaltmittel (64) als hydraulischer Joystick ausgebildet sind, wobei eine hydraulische Versorgung der dritten Steuerdruckleitung (62) herstellbar ist, sobald die zweiten Schaltmittel (64) in eine für die Hebestellung des Steuergeräts (12, 112) vorgesehene Stellung bewegt werden.

10. Hydraulische Anordnung nach Anspruch 2 bis 9, **dadurch gekennzeichnet, dass** die Koppelmittel eine Betätigungseinrichtung (116) für die ersten Schaltmittel (114) umfassen, die in Abhängigkeit von bzw. proportional zur Schaltstellung des Steuergeräts (112) die ersten Schaltmittel (114) in eine erste oder zweite Schaltstellung bringen.

11. Hydraulische Anordnung nach Anspruch 10, **dadurch gekennzeichnet, dass** die Betätigungseinrichtung (116) einen Winkel- oder Positionssensor umfasst.

12. Hydraulische Anordnung nach Anspruch 10 oder 11, **dadurch gekennzeichnet, dass** das Steuergerät (112) einen Ventilschieber (113) umfasst, und die Betätigungseinrichtung (116) ein mit dem Ventilschieber (113) verbundenes Schaltelement (118) und einen am ersten Schaltmittel (114) ausgebildeten Betätigungsstößel (120) umfasst, wobei der Betätigungsstößel (120) vom Schaltelement (118) durch Verschieben des Ventilschiebers (113) betätigbar ist.

13. Hydraulische Anordnung nach einem der Ansprüche 1 bis 12, **dadurch gekennzeichnet, dass** der Hydraulikzylinder (26) eine zweite Kammer (30) aufweist und eine zweite Versorgungsleitung (24) für die zweite Kammer (30) vorgesehen ist und dass zwischen der zweiten Kammer (30) und dem Hydrauliktank (20) eine zweite Hydraulikleitung (46') angeordnet ist.

14. Hydraulische Anordnung nach Anspruch 13, **dadurch gekennzeichnet, dass** ein in der zweiten Hydraulikleitung (46') angeordnetes zweites Schaltventil (52') vorgesehen ist.

15. Hydraulische Anordnung nach einem der Ansprüche 1 bis 13, **dadurch gekennzeichnet, dass** das erste und das zweite Schaltventil (52, 52') eine Schließstellung und eine Öffnungsstellung aufweist.

16. Hydraulische Anordnung nach einem der Ansprüche 1 bis 15, **dadurch gekennzeichnet, dass** das erste Schaltventil (52) in der Schließstellung in Richtung des Hydraulikspeichers (48) schließt.

17. Hydraulische Anordnung nach einem der Ansprüche 14 bis 16, **dadurch gekennzeichnet, dass** das zweite Schaltventil (52') in der Schließstellung in Richtung des Hydrauliktanks (20) schließt.

18. Hydraulische Anordnung nach einem der Ansprüche 14 bis 17, **dadurch gekennzeichnet, dass** Mittel (76, 80) vorgesehen sind, die das zweite Schaltventil (52') in eine Schließstellung bringen, wenn das Steuergerät (12, 112) eine Senkstellung einnimmt.

19. Ladegerät, insbesondere Teleskoplader (83), mit einem Ausleger (86)und einer hydraulischen Anordnung (10, 110) nach einem der vorherigen Ansprüche zum Heben und Senken des Auslegers (86).

## Claims

1. Hydraulic arrangement for a suspension system, comprising a hydraulic cylinder (26) having at least one first chamber (28), a hydraulic tank (20), at least one conveying means (18) conveying a hydraulic fluid, a hydraulic accumulator (48), a first hydraulic line (46) disposed between the hydraulic accumulator (48) and the first chamber (28), a first pilot valve (52) disposed in the first hydraulic line (46), a first supply line (22) for the first chamber (28), a control unit (12, 112) having at least three switch settings, comprising a lifting setting, a lowering setting and a neutral setting for the hydraulic cylinder (26), and a pipe fracture protection device (32), which is disposed in the first supply line (22) and which comprises a non-return valve (36) that closes in the direction of the control unit (12, 112) and a pressure relief valve (34) that can be made to open via a first control pressure line (42), **characterized in that** the first control pressure line (42) extends between the pipe fracture protection device (32) and a conveying means (18) and in the first control pressure line (42) contains first switching means (58, 114), so that, by switching of the first switching means (58, 114), the first control pressure line (42) can be subjected to a control pressure and the pressure relief valve (34) can be made to open.

2. Hydraulic arrangement according to Claim 1, **characterized in that** coupling means are provided, which couple the first switching means (58, 114) to the control unit (12, 112) such that a switch setting of the first switching means (58, 114), in which a pressurization of the first control pressure line (42) is effected, occurs synchronously with a lowering setting of the control unit (12, 112).

3. Hydraulic arrangement according to Claim 1 or 2, **characterized in that** the control unit (12, 112) is hydraulically switchable and the coupling means comprise a second control pressure line (60) extending between the first control pressure line (42) and the control unit (12, 112), so that a pressurization of the second control pressure line (60) is realized by pressurization of the first control pressure line (42).

4. Hydraulic arrangement according to one of Claims 1 to 3, **characterized in that** the control unit (12, 112) comprises a third control pressure line (62) provided to switch the control unit (12, 112) into the lifting setting, the third control pressure line (62) containing second switching means (64).

5. Hydraulic arrangement according to Claim 4, **characterized in that** the second switching means (64) comprise a proportional pilot valve, in particular a pressure-reducing valve, by which, selectively, a connection of the third control pressure line (62) to the hydraulic tank (20) or to a conveying means (18) can be established.

6. Hydraulic arrangement according to one of Claims 1 to 5, **characterized in that** the first switching means (58, 114) comprise a proportional pilot valve, in particular a pressure-reducing valve, by which, selectively, a connection of the first control pressure line (42) to the hydraulic tank (20) or to a conveying means (18) can be established.

7. Hydraulic arrangement according to one of Claims 1 to 6, **characterized in that** the switching means (58, 114, 64) can be actuated mechanically, electrically, hydraulically or pneumatically.

8. Hydraulic arrangement according to one of Claims 1 to 7, **characterized in that** the first switching means (58, 114) are configured as a hydraulic joystick, a hydraulic supply to the first and second control pressure lines (42, 60) being able to be established as soon as the first switching means (58, 114) are moved into a position provided for the lowering setting of the control unit (12, 112).

9. Hydraulic arrangement according to one of Claims 4 to 8, **characterized in that** the second switching means (64) are configured as a hydraulic joystick, a hydraulic supply to the third control pressure line (62) being able to be established as soon as the second switching means (64) are moved into a position provided for the lifting setting of the control unit (12, 112).

10. Hydraulic arrangement according to Claims 2 to 9, **characterized in that** the coupling means comprise an actuating device (116) for the first switching means (114), which, in dependence on or proportionally to the switch setting of the control unit (112), bring the first switching means (114) into a first or second switch setting.

11. Hydraulic arrangement according to Claim 10, **characterized in that** the actuating device (116) comprises an angle or position sensor.

12. Hydraulic arrangement according to Claim 10 or 11, **characterized in that** the control unit (112) comprises a valve slide (113) and the actuating device (116) comprises a switching element (118) connected to the valve slide (113) and an actuating tappet (120) configured on the first switching means (114), the actuating tappet (120) being able to be actuated by the switching element (118) through displacement of the valve slide (113).

13. Hydraulic arrangement according to one of Claims 1 to 12, **characterized in that** the hydraulic cylinder (26) has a second chamber (30) and a second supply line (24) is provided for the second chamber (30), and **in that** between the second chamber (30) and the hydraulic tank (20) there is disposed a second hydraulic line (46').

14. Hydraulic arrangement according to Claim 13, **characterized in that** a second pilot valve (52'), disposed in the second hydraulic line (46'), is provided.

15. Hydraulic arrangement according to one of Claims 1 to 13, **characterized in that** the first and the second pilot valves (52, 52') have a closing setting and an opening setting.

16. Hydraulic arrangement according to one of Claims 1 to 15, **characterized in that** the first pilot valve (52), in the closing setting, closes in the direction of the hydraulic accumulator (48).

17. Hydraulic arrangement according to one of Claims 14 to 16, **characterized in that** the second pilot valve (52'), in the closing setting, closes in the direction of the hydraulic tank (20).

18. Hydraulic arrangement according to one of Claims 14 to 17, **characterized in that** means (76, 80) are provided, which bring the second pilot valve (52') into a closing setting when the control unit (12, 112) assumes a lowering setting.

19. Loader, in particular a telescopic loader (83), comprising a boom (86) and a hydraulic arrangement (10, 110) according to one of the previous claims for lifting and lowering the boom (86).

## Revendications

1. Système hydraulique pour un système de suspension, comportant un vérin hydraulique (26), qui contient au moins une première chambre (28), une cuve hydraulique (20), au moins un moyen de transport (18) transportant le liquide hydraulique, un réservoir hydraulique (48), une première conduite hydraulique (46) disposée entre le réservoir hydraulique (48) et la première chambre (28), une première vanne de commande (52), montée dans la première conduite hydraulique (46), une première conduite d'alimentation (22) pour la première chambre (28), un dispositif de commande (12, 112) avec au moins trois positions de commande, à savoir une position de levage, une position d'abaissement et une position neutre pour le vérin hydraulique (26), et un dispositif anti-rupture de tube (32), qui est monté dans la première conduite d'alimentation (22) et qui comporte un clapet de non-retour (36) fermant vers le dispositif de commande (12, 112) et un limiteur de pression (34) dont l'ouverture est commandée par une première conduite de pression de commande (42), **caractérisé en ce que** la première conduite de pression de commande (42) est disposée entre le dispositif anti-rupture de tube (32) et un moyen de transport (18), et des premiers moyens de commande (58, 114) sont disposés dans la première conduite de pression de commande (42), de telle sorte que, sous l'effet de la commande des premiers moyens de commande (58, 114), la première conduite de pression de commande (42) peut recevoir une pression de commande et le limiteur de pression (34) peut s'ouvrir.

2. Système hydraulique selon la revendication 1, **caractérisé en ce qu'**il est prévu des moyens de couplage, par lesquels les premiers moyens de commande (58, 114) sont couplés au dispositif de commande (12, 112) de telle sorte qu'une position de commande des premiers moyens de commande (58, 114), dans laquelle la première conduite de pression de commande (42) est alimentée en pression, se produit de manière synchrone à une position d'abaissement du dispositif de commande (12, 112).

3. Système hydraulique selon la revendication 1 ou 2, **caractérisé en ce que** le dispositif de commande (12, 112) peut être commandé par voie hydraulique et les moyens de couplage comportent une deuxième conduite de pression de commande (60) qui est disposée entre la première conduite de pression de commande (42) et le dispositif de commande (12, 112), de telle sorte qu'une admission de pression dans la deuxième conduite de pression de commande (60) est effectuée sous l'effet d'une admission de pression dans la première conduite de pression de commande (42).

4. Système hydraulique selon l'une quelconque des revendications 1 à 3, **caractérisé en ce que** le dispositif de commande (12, 112) comporte une troisième conduite de pression de commande (62), prévue pour commander le dispositif de commande (12, 112) dans la position de levage, des deuxièmes moyens de commande (64) étant disposés dans la troisième conduite de pression de commande (62).

5. Système hydraulique selon la revendication 4, **caractérisé en ce que** les deuxièmes moyens de commande (64) comportent une vanne de commande proportionnelle, en particulier une vanne de diminution de pression, qui permet d'établir au choix une liaison entre la troisième conduite de pression de commande (62) et la cuve hydraulique (20) ou un moyen de transport (18).

6. Système hydraulique selon l'une quelconque des revendications 1 à 5, **caractérisé en ce que** les premiers moyens de commande (58, 114) comportent une vanne de commande proportionnelle, en particulier une vanne de diminution de pression, qui permet d'établir au choix une liaison entre la première conduite de pression de commande (42) et la cuve hydraulique (20) ou un moyen de transport (18).

7. Système hydraulique selon l'une quelconque des revendications 1 à 6, **caractérisé en ce que** les moyens de commande (58, 114, 64) peuvent être actionnés par voie mécanique, électrique, hydraulique ou pneumatique.

8. Système hydraulique selon l'une quelconque des revendications 1 à 7, **caractérisé en ce que** les premiers moyens de commande (58, 114) sont réalisés sous la forme d'un joystick hydraulique, une alimentation hydraulique de la première et de la deuxième conduites de pression de commande (42, 60) pouvant être établie dès que les premiers moyens de commande (58, 114) sont déplacés dans une position prévue pour la position d'abaissement du dispositif de commande (12, 112).

9. Système hydraulique selon l'une quelconque des revendications 4 à 8, **caractérisé en ce que** les deuxièmes moyens de commande (64) sont réalisés sous la forme d'un joystick hydraulique, une alimentation hydraulique de la troisième conduite de pression de commande (62) pouvant être établie dès que les deuxièmes moyens de commande (64) sont déplacés dans une position prévue pour la position de levage du dispositif de commande (12, 112).

10. Système hydraulique selon l'une quelconque des revendications 2 à 9, **caractérisé en ce que** les moyens de couplage comportent un dispositif d'actionnement (116) pour les premiers moyens de commande (114), lequel, en fonction de la position de commande ou proportionnellement à la position de commande du dispositif de commande (112), amène les premiers moyens de commande (114) dans une première ou une deuxième position de commande.

11. Système hydraulique selon la revendication 10, **caractérisé en ce que** le dispositif d'actionnement (116) comporte un capteur angulaire ou capteur de position.

12. Système hydraulique selon la revendication 10 ou 11, **caractérisé en ce que** le dispositif de commande (112) comporte un tiroir de vanne (113), et le dispositif d'actionnement (116) comporte un élément de commande (118), relié au tiroir de vanne (113), et un poussoir (120) réalisé sur le premier moyen de commande (114), le poussoir (120) pouvant être actionné par l'élément de commande (118) sous l'effet d'un déplacement du tiroir de vanne (113).

13. Système hydraulique selon l'une quelconque des revendications 1 à 12, **caractérisé en ce que** le vérin hydraulique (26) comporte une deuxième chambre (30), et il est prévu une deuxième conduite d'alimentation (24) pour la deuxième chambre (30), et **en ce qu'**une deuxième conduite hydraulique (46') est disposée entre la deuxième chambre (30) et la cuve hydraulique (20).

14. Système hydraulique selon la revendication 13, **caractérisé en ce qu'**il est prévu une deuxième vanne de commande (52'), montée dans la deuxième conduite hydraulique (46').

15. Système hydraulique selon l'une quelconque des revendications 1 à 13, **caractérisé en ce que** la première et la deuxième vannes de commande (52, 52') ont une position de fermeture et une position d'ouverture.

16. Système hydraulique selon l'une quelconque des revendications 1 à 15, **caractérisé en ce que** la première vanne de commande (52) dans la position de fermeture ferme la liaison vers le réservoir hydraulique (48).

17. Système hydraulique selon l'une quelconque des revendications 14 à 16, **caractérisé en ce que** la deuxième vanne de commande (52') dans la position de fermeture ferme la liaison vers la cuve hydraulique (20).

18. Système hydraulique selon l'une quelconque des revendications 14 à 17, **caractérisé en ce qu'**il est prévu des moyens (76, 80), qui amènent la deuxième vanne de commande (52') dans une position de fermeture lorsque le dispositif de commande (12, 112) est amené dans une position d'abaissement.

19. Chargeuse, en particulier chargeuse télescopique (83), comportant un bras (86) et un système hydraulique (10, 110) selon une des revendications précédentes pour relever et abaisser le bras (86).
